# EUROPÄISCHE PATENTANMELDUNG

(11) **EP 1 035 040 A2**
(43) Veröffentlichungstag der Anmeldung: **13.09.2000**
(21) Anmeldenummer: 00104641.6
(22) Anmeldetag: 03.03.2000
(51) Int. Cl.: B65D 85/18

(54) **Strumfverpackungsanordnung**

(30) Priorität: 12.03.1999 DE 29904544 U
(71) Anmelder: Fuat Altinsoy, 42929 Wermelskirchen (DE)
(72) Erfinder: Fuat Altinsoy, 42929 Wermelskirchen (DE)
(74) Vertreter: Paul, Dieter-Alfred, Dipl.-Ing.

(57) **Zusammenfassung**

Die Erfindung bezieht sich auf eine Strumpfverpackungsanordnung mit einem Paar Strümpfen (2a, 2b), die ein Bild- und/oder Wortmotiv (3) tragen, und ist dadurch gekennzeichnet, daß die Strümpfe (2a, 2b) derart gefaltet und nebeneinanderliegend angeordnet sind, daß die auf den Strümpfen (2a, 2b) erscheinenden Bildmotivteile (3a, 3b) zumindest nahezu vollständig das ganze Bildmotiv (3) ergeben.

## Beschreibung

Die vorliegende Erfindung betrifft eine Verpackungsanordnung mit einem Paar Strümpfen, die ein Bild- und/oder Wortmotiv tragen.

Strümpfe sind häufig mit einem Bild- und/oder Wortmotiv versehen, das auf den beiden Strümpfen eines Paares gleich ist. Wenn dieses Motiv relativ groß ist, ist es häufig nicht mehr erkennbar, wenn die Strümpfe zum Verkauf zusammengelegt sind. Der Strumpfverpackung wird dann üblicherweise ein Informationszettel beigelegt, auf dem das Motiv vollständig zu sehen ist. Solche Informationszettel bedeuten jedoch einen zusätzlichen Verpackungsaufwand und sind daher unbeliebt.

Aufgabe der Erfindung ist es daher, eine Strumpfverpackungsanordnung zu schaffen, die es ermöglicht, auf einfache Weise ein Käufer über das Bild- und/oder Wortmotiv der Strümpfe zu informieren.

Diese Aufgabe ist erfindungsgemäß dadurch gelöst, daß die Strümpfe derart gefaltet und nebeneinanderliegend angeordnet sind, daß die auf den Strümpfen erscheinenden Bildmotivteile zumindest nahezu vollständig das ganze Bildmotiv ergeben. Dabei sind die Strümpfe zweckmäßigerweise auf einem flächigen Träger aus beispielsweise Pappe nebeneinanderliegend angeordnet. Dadurch, daß die Strümpfe so gefaltet sind, daß die auf ihrer Vorderseite erscheinenden Bildmotivteile sich zu dem gesamten Bildmotiv ergänzen, kann auf zusätzliche Informationszettel vollständig verzichtet werden, ohne daß hierdurch ein zusätzlicher Aufwand entsteht.

Der Träger und die Strümpfe sind gemäß einer bevorzugten Ausführungsform in einer Klarsichtfolie eingeschlossen, wodurch einerseits Verschmutzungen der Strümpfe verhindert werden und andererseits auch sichergestellt wird, daß die Strümpfe nicht auseinanderfallen. zweckmäßigerweise ist in der Klarsichtfolie eine Öffnung zum Aufhängen an einem Ständer oder dergleichen vorgesehen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen, in der die einzige Figur beispielhaft eine Strumpfverpackungsanordnung gemäß der vorliegenden Erfindung zeigt.

Diese Strumpfverpackungsanordnung 1 umfaßt einen flächigen Träger 4 aus Pappe, der etwa eine Breite von 17 cm und eine Länge von 20 cm hat und auf dem nebeneinanderliegend zwei Strümpfe 2a, 2b zusammengefaltet angeordnet sind. Die beiden Strümpfe 2a, 2b tragen jeweils ein Bildmotiv 3. Die Strümpfe 2a, 2b sind dabei derart gefaltet, daß an der vom Träger 4 wegweisenden Vorderseite der zusammengefalteten Strümpfe 2a, 2b jeweils ein Teilmotiv 3a, 3b des Bildmotivs 3 erscheint und diese Teilmotive 3a, 3b sich zu dem Gesamtbildmotiv 3 ergänzen. Auf diese Weise ist das Bildmotiv 3 für einen Käufer leicht erkennbar, auch wenn es vergleichsweise groß ist.

Der Träger 4 mit den darauf liegenden Strümpfen 2a, 2b ist in einer Kunststoffolie 5 verpackt, die in dem hier dargestellten Ausführungsbeispiel durch eine Schweißnaht 7 verschlossen ist. In der Kunststoffolie 5 ist eine hier runde Öffnung 6 vorgesehen, über die die Strumpfverpackungsanordnung 1 an einem Sänder oder dergleichen aufgehängt werden kann.

## Patentansprüche

1. Strumpfverpackungsanordnung mit einem Paar Strümpfen (2a, 2b), die ein Bild- und/oder Wortmotiv (3) tragen, **dadurch gekennzeichnet,** daß die Strümpfe (2a, 2b) derart gefaltet und nebeneinanderliegend angeordnet sind, daß die auf den Strümpfen (2a, 2b) erscheinenden Bildmotivteile (3a, 3b) zumindest nahezu vollständig das ganze Bildmotiv (3) ergeben.

2. Strumpfverpackungsanordnung nach Anspruch 1, **dadurch gekennzeichnet,** daß die Strümpfe auf einem flächigen Träger (4) angeordnet sind.

3. Strumpfverpackungsanordnung nach Anspruch 2, **dadurch gekennzeichnet,** daß der Träger (4) und die Strümpfe (2a, 2b) in einer Klarsichtfolie eingeschlossen, insbesondere eingeschweißt sind.

4. Strumpfverpackungsanordnung nach Anspruch 3, **dadurch gekennzeichnet,** daß in der Klarsichtfolie (5) eine Öffnung (6) zum Aufhängen an einem Ständer oder dergleichen vorgesehen ist.
